# EUROPÄISCHE PATENTSCHRIFT

(11) **EP 1 770 210 B1**
(45) Veröffentlichungstag und Bekanntmachung des Hinweises auf die Patenterteilung: **21.12.2011**
(21) Anmeldenummer: 06114195.8
(22) Anmeldetag: 19.05.2006
(51) Int. Cl.: D21F 11/14, D21G 1/00

(54) **Verfahren und Vorrichtung zur Herstellung einer Tissuebahn**
Method and device for manufacturing a tissue web
Procédé et dispositif pour la production d'une bande de papier tissu

(30) Priorität: 30.09.2005 DE 102005046907
(43) Veröffentlichungstag der Anmeldung: 04.04.2007
(73) Patentinhaber: Voith Patent GmbH, 89522 Heidenheim (DE)
(72) Erfinder: Scherb, Thomas, Jd. Morumbi, 05707-001,Sao Paulo-SP (BR); Silva, Luiz Carlos, Campo Limpo 13230-000 (BR); Berardi, Rogerio, Sao Paulo 05302-031 (BR); Oyakawa, Davilo, Sao Paulo 04549-003 (BR)
(74) Vertreter: Kunze, Klaus

(56) Entgegenhaltungen:
- US-A- 4 300 981
- US-A- 5 779 860
- US-A1- 2002 060 036
- US-A1- 2005 167 066

## Beschreibung

Die Erfindung betrifft eine Vorrichtung zur Herstellung einer Faserstoffbahn, insbesondere Tissuebahn, der im Oberbegriff des Anspruchs angegebenen Art. Des weiteren betrifft die Erfindung ein Verfahren zur Herstellung einer Tissuebahn gemäß dem Oberbegriff des Anspruchs 30. Bei dem betreffenden Tissuepapier kann es sich insbesondere um Hygienepapier wie bspw. Toilettenpapier oder Gesichtstuch handeln.

Eine Vorrichtung sowie ein Verfahren der eingangs genannten Art sind aus der US 2005/167066 A1 bekannt.

Toiletten- und Gesichsttuchpapier besitzt idealerweise eine hohe Weichheit, sog. "structural softness", und eine hohe Weichheit der Oberfläche, sog. "surface softness" in Verbindung mit einer hohen Reissfestigkeit. Dabei wird die Weichheit wesentlich durch das Volumen und die Porosität des Tissuepapiers bestimmt.

Zur Erhöhung des Volumens wurde bereits vorgeschlagen, die Tissuepapierbahn bei deren Herstellung nur zonal zu pressen, um neben den gepressten reißfesteren Bereichen auch lediglich leicht gepresste oder ungepresste voluminösere Bereiche zu erhalten.

Bei der Herstellung von Tissuepapier wird die Tissuebahn in einem letzten Trocknungsschritt über die Mantelfläche eines beheizten Yankee-Trockenzylinders geführt, bevor das fertige Produkt von diesem gekreppt wird. Wird diese Tissuebahn über den Yankee-Trockenzylinder geführt wird, wird sie von einer Bespannung gehalten.

Bei der aus der US 2006/167066 A1 bekannten Vorrichtung der eingangs genannten Art wird die Faserstoffbahn nach der Presszone und vor dem am Trockenzylinder vorgesehenen Pressnip in einer Heißluftzone zusätzlich mit Heißluft beaufschlagt.

Bei einer aus der US-A-4300981 bekannten Vorrichtung zur Herstellung einer Tissuebahn wird die Faserstoffbahn von einem Langsieb auf ein mit kleinen Öffnungen versehenes Trägersieb oder ein Filzband übergeben und zusammen mit dem Trägersieb durch einen Durchströmungstrockner bzw. zusammen mit dem Filzband durch eine Hartwalzenpresse geführt, bevor sie an einen Trockenzylinder übergeben wird. Im letzteren Fall kann die Faserstoffbahn zwischen dem Filzband und einem weiteren Filzband liegend durch die Walzenpresse geführt werden. Im Anschluss an den Trockenzylinder wird die Faserstoffbahn durch einen Kalander geführt.

Der Erfindung liegt die Aufgabe zugrunde, eine verbesserte Vorrichtung der eingangs genannten Art zu schaffen. Dabei soll mit der betreffenden Vorrichtung insbesondere die Möglichkeit geschaffen werden, Tissuepapier sehr hohen Volumens mit einer hohen Weichheit zu erzeugen. Zudem soll das Tissuepapier mit einer möglichst weichen Oberfläche erzeugt werden, ohne dabei Einbussen hinsichtlich der anderen Eigenschaften des Tissuepapiers in Kauf nehmen zu müssen.

Diese Aufgabe wird erfindungsgemäß gelöst, dass die Faserstoffbahn im Anschluss an den Trockenzylinder durch einen Kalander geführt und die in dem Kalandernip erzeugte Linienlast < 10 kN/m ist.

Dem am Trockenzylinder vorgesehenen Pressnip kommt hierbei insbesondere im wesentlichen die Aufgabe des Transfers der Faserstoffbahn vom Strukturband auf den Trockenzylinder zu.

Bei der Entwässerung der zwischen dem permeablen strukturierten Band und dem nicht strukturierten permeablen Stützband geführten Faserstoffbahn wird diese vorzugsweise in Richtung des Stützbandes entwässert.

Der Kalander umfasst vorzugsweise einen zwischen zwei Hartwalzen gebildeten Kalandernip, durch den die Faserstoffbahn hindurchgeführt ist. Bevorzugt sind die beiden Kalanderwalzen nicht beheizt.

Aufgrund dieser Ausbildung ergibt sich Tissuepapier sehr hohen Volumens mit entsprechend großer Weichheit. Durch den Einsatz eines entsprechenden Kalanders im Anschluss an den Trockenzylinder wird eine weiche Oberfläche des Tissuepapiers erreicht, während die anderen Eigenschaften des Tissuepapiers aufrechterhalten werden. Zudem erhält das Tissuepapier die gewünschte Griffigkeit.

Bevorzugt sind die beiden Kalanderwalzen jeweils durch eine Hartgusswalze gebildet. Vorteilhafterweise sind die beiden Walzen jeweils unbeschichtet.

Bei einer zweckmäßigen praktischen Ausführungsform der erfindungsgemäßen Vorrichtung umfasst der Kalander nur zwei Walzen.

Zwischen den beiden Kalanderwalzen wird ein kleiner offener Kalandernip bzw. ein Kalandernip mit geringer Niplast gebildet.

In Anschluss an den Kalander ist die Faserstoffbahn zweckmäßigerweise einer Aufwickeleinrichtung zugeführt, die zweckmäßigerweise einen Wickelkern und eine Anpresswalze umfasst, die an den sich auf den Wickelkern bildenden Wickel anlegbar bzw. anpressbar ist.

Um sicherzustellen, dass das zuvor erreichte hohe Volumen der Tissuebahn erhalten bleibt, ist die Linienkraft in dem Wickelspalt zwischen Anpresswalze und Wickel vorzugsweise 0,2 kN/m. Demgegenüber ist bei den bisher üblichen Aufwickeleinrichtungen diese Linienkraft in der Regel > 0,8 kN/m.

Zweckmäßigerweise ist der Wickelkern der Aufwickeleinrichtung angetrieben. Alternativ oder zusätzlich kann jedoch auch die Anpresswalze angetrieben sein.

Da im Fall eines angetriebenen Wickelkerns der sich bildende Wickel nicht von der Anpresswalze mitgenommen werden muss, sind die gewünschten möglichst kleinen Linienkräfte im Wickelspalt problemlos realisierbar. Die gewünschten möglichst geringen Linienkräfte sind jedoch auch im Fall einer angetriebenen Anpresswalze möglich, da die Faserstoffbahn in einem solchen Fall beispielsweise mittels eines Siebbandes ausgehend vom Schaber dem Wickelspalt zugeführt werden kann, so dass auch hier kein Zug erforderlich ist.

Nachdem die Faserstoffbahn in der Presszone zwischen dem Strukturband und einem umlaufenden, nicht strukturierten, d.h. relativ glatten permeablen Stützband liegend gepresst wird, kann die Tissuebahn mit einer relativ glatten Seite mit dem bevorzugt als Yankee-Zylinder ausgeführten Trockenzylinder in Kontakt gebracht werden, während andererseits aufgrund des auf der anderen Bahnseite liegenden Strukturbandes lediglich ein Teil der Faserstoff- bzw. Tissuebahn gepresst wird. Anders als bei den herkömmlichen TAD-Maschinen kann die Tissuebahn also mit annähernd 100 % Oberfläche der betreffenden Seite mit dem Yankee-Zylinder in Kontakt kommen, während nur ein Teil davon gepresst wird.

Bevorzugt wird die Faserstoffbahn in einer Blattbildungszone auf dem

Strukturband gebildet. Damit werden die Vertiefungen des strukturierten Bandes mit Fasern aufgefüllt, anstatt die Fasern einer bereits gebildeten Bahn wie bei einem herkömmlichen TAD-Verfahren in die Vertiefungen des Strukturbandes zu saugen.

Indem die Faserstoffbahn zur vom Strukturband abgewandten Seite hin durch das Stütz- und/oder Entwässerungsband hin weiter entwässert wird, werden die Fasern in Richtung der relativ ebenen oder glatten Oberfläche des insbesondere durch ein Entwässerungsband gebildeten Stützbandes gedrängt. Die Entwässerung kann beispielsweise durch ein entsprechend hohes Vakuum und/oder mechanisch, beispielsweise mittels eines Spannbandes erfolgen, durch das das Strukturband, die Faserstoffbahn und das Stützband gegen eine vorzugsweise glatte Fläche gepresst werden. Der betreffende Gasstrom durchströmt also zunächst das permeable Strukturband, dann die Faserstoffbahn und anschließend das vorzugsweise permeable Stützband. Demgegenüber durchströmt bei einem herkömmlichen TAD-Verfahren der betreffende Gasstrom zunächst die Faserstoffbahn und dann das Strukturband. Anders als bei der erfindungsgemäßen Lösung erhält die Faserstoffbahn bei einem solchen herkömmlichen TAD-Verfahren also keine glatte Fläche. Abgesehen davon ist der beim herkömmlichen TAD-Verfahren erzeugte Differenzdruck relativ gering.

Vorteilhafterweise ist die Presszone auf der dem Stützband benachbarten Seite durch eine zumindest im Wesentlichen glatte Oberfläche begrenzt.

Bei einer zweckmäßigen praktischen Ausführungsform der erfindungsgemäßen Vorrichtung ist die die Presszone auf der dem Stützband benachbarten Seite begrenzende vorzugsweise glatte Oberfläche durch eine gekrümmte Oberfläche gebildet. Dabei ist diese gekrümmte Oberfläche bevorzugt durch eine rotierende Walze gebildet.

Es können insbesondere Mittel zur Erzeugung eines Luftstromes und/oder Mittel zur Erzeugung eines Dampfstromes vorgesehen sein.

Gemäß einer vorteilhaften praktischen Ausführungsform der Vorrichtung umfassen die Mittel zur Erzeugung eines Gasstromes eine mit einer Saugzone versehene rotierende Saugwalze, die die Presszone auf der dem Stützband benachbarten Seite begrenzt. Die gekrümmte, vorzugsweise glatte Fläche ist in diesem Fall also durch die rotierende Saugwalze gebildet.

Grundsätzlich kann der Gasstrom zumindest teilweise aber auch mittels eines ebenen oder gekrümmten Saugkastens oder dergleichen erzeugt werden, der die Presszone auf der dem Stützband benachbarten Seite begrenzt.

Darüber hinaus ist beispielsweise auch denkbar, den Gasstrom zumindest teilweise mittels einer auf der Seite des permeablen Strukturbandes angeordneten Überdruckhaube zu erzeugen.

Alternativ oder zusätzlich können das Strukturband, die Faserstoffbahn und das Stützband vorteilhafterweise mittels eines unter Spannung stehenden Pressbandes gegen die vorzugsweise glatte Oberfläche gepresst werden. Dabei kann die vorzugsweise glatte Oberfläche insbesondere wieder durch eine rotierende Walze gebildet sein.

Als Strukturband ist zweckmäßigerweise ein strukturiertes Sieb vorgesehen.

Gemäß einer bevorzugten praktischen Ausführungsform der erfindungsgemäßen Vorrichtung ist als Strukturband ein TAD-(Through-Air-Drying)-Sieb vorgesehen.

Bei dem Stützband kann es sich, wie bereits erwähnt, insbesondere um ein Entwässerungsband, vorzugsweise einen Filz handeln.

Bevorzugt sind die relativ vertieften und die relativ erhöhten Bereiche des Strukturbandes derart ausgebildet und relativ zueinander angeordnet, dass maximal 35 % und vorzugsweise maximal 25 % des Strukturbandes im Pressnip gepresst werden.

Eine möglichst schonende Pressung wird dadurch erreicht, dass der an dem Trocken- bzw. Yankee-Zylinder vorgesehene Pressnip ein Schuhpressnip ist.

Wie bereits erwähnt, wird die Faserstoffbahn im Bereich des Pressnips vorzugsweise von dem Strukturband auf die Oberfläche des Trocken- bzw. Yankee-Zylinders übertragen. In diesem Pressnip liegt die Faserstoffbahn also zwischen dem Strukturband und dem Trockenzylinder, d.h. auf der Seite des Trockenzylinders.

Die vom Trocken- bzw. Yankee-Zylinder wieder abgenommene Faserstoffbahn wird dann, wie bereits erwähnt, der Aufwickeleinrichtung zugeführt.

Bei dem erfindungsgemäßen Verfahren zur Herstellung einer Tissuepapierbahn insbesondere Hygienepapierbahn werden folgende Schritte ausgeführt:
- Pressen der zwischen einem permeablen strukturierten Band und einem nicht strukturierten permeablen Stützband geführten Tissuepapierbahn und Erzeugen eines Gasstromes im Bereich der Presszone, der zunächst das Strukturband, dann die Faserstoffbahn und schließlich das Stützband durchströmt,
- nachfolgendes Trocknen der Tissuepapierbahn an einer beheizten Fläche und
- nachfolgend Kalandrieren der Tissuepapierbahn. Es ist dadurch gekennzeichnet, dass in dem Kalandernip eine Linienkraft < 10 kN/m erzeugt wird.

Vorzugsweise wird mit dem erfindungsgemäßen Verfahren Hygienepapier, wie bspw. Toilettenpapier, Kosmetikpapier oder Papiertaschentuchpapier hergestellt.

Die Erfindung wird im Folgenden anhand eines Ausführungsbeispiels unter Bezugnahme auf die Zeichnung näher erläutert.

Die einzige Figur der Zeichnung zeigt in schematischer Darstellung eine beispielhafte Ausführungsform einer Vorrichtung 10 zur Herstellung einer Faserstoffbahn, bei der es sich im vorliegenden Fall beispielsweise um eine Tissuebahn 22 handelt.

Ein Stoffauflauf 12 liefert einen Stoffsuspensionsstrahl in einen Einlaufspalt 14, der im Bereich einer Formierwalze 16 zwischen einem innenliegenden umlaufenden permeablen strukturierten Band 18 und einem außenliegenden umlaufenden Formiersieb 20 gebildet ist, die im Bereich der Formierwalze 16 zusammenlaufen und anschließend gemeinsam um diese Formierwalze 16 geführt sind.

Bei dem Strukturband 18 kann es sich insbesondere um ein dreidimensional strukturiertes Sieb handeln.

Das Formiersieb 20 weist der Tissuebahn 22 zugewandt eine im Vergleich zur betreffenden Seite des Strukturbandes 18 relativ glatte Seite auf.

Demgegenüber besitzt die der Tissuebahn 22 zugewandte Seite des Strukturbandes 18 vertiefte Bereiche und relativ dazu erhöhte Bereiche, wobei die Tissuebahn 22 in diesen vertieften und erhöhten Bereichen des Strukturbandes 18 gebildet wird.

Das Strukturband 18 kann beispielsweise durch ein TAD-Sieb gebildet sein.

Im Bereich der Formierwalze 16 wird die Tissuebahn 22 im Wesentlichen durch das außenliegende Formiersieb 20 entwässert. Anschließend wird das Formiersieb 20 im Bereich einer Umlenkwalze 24 wieder von der Tissuebahn 22 getrennt, die zusammen mit dem Strukturband 18 weiter zu einer Presszone 26 geführt wird, in der die Tissuebahn 22 zwischen dem Strukturband 18 und einem umlaufenden, nicht strukturierten permeablen Stützband 28 liegend gepresst wird.

Bei dem permeablen Stützband 28 kann es sich insbesondere um einen Filz handeln. Im Bereich der Presszone 26 wird derart Druck auf das Strukturband 18, die Tissuebahn 22 und das Stützband 28 ausgeübt, dass die Tissuebahn 22 in Richtung des beispielsweise durch einen Filz gebildeten Stützbandes 28 entwässert wird.

Da die Tissuebahn 22 in der Presszone 26 in Richtung des permeablen Stützbandes 28 entwässert wird und das mit durch diese Presszone 26 geführte Strukturband beim vorliegenden Ausführungsbeispiel identisch mit dem Strukturband ist, auf dem die Tissuebahn 22 gebildet wurde, werden die voluminöseren Abschnitte der Tissuebahn 22 weniger stark komprimiert als die weniger voluminösen Abschnitte, so dass im Ergebnis die voluminöse Struktur der betreffenden voluminöseren Abschnitte erhalten bleibt.

Im vorliegenden Fall wird der Entwässerungsdruck für die Tissuebahn 22 in der Presszone 26 zumindest abschnittsweise gleichzeitig durch einen Gasstrom und durch eine mechanische Presskraft erzeugt.

Der Gasstrom durchströmt zunächst das Strukturband 18, dann die Tissuebahn 22 und schließlich das permeable Stützband 28.

Wie anhand der Figur 1 zu erkennen ist, wird die Gasströmung im vorliegenden Fall durch eine Saugzone 30 einer Saugwalze 32 erzeugt.

Die alternative und zusätzlich aufgebrachte mechanische Kraft wird dadurch erzeugt, dass das Strukturband 18, die Tissuebahn 22 und das Stützband 28 in der Presszone 26 zwischen einem unter Spannung stehenden Pressband 34 und einer glatten Oberfläche geführt wird, die hier beispielsweise durch die Walze 32 gebildet wird.

Die Presszone 26 ist zumindest im Wesentlichen durch den Umschlingungsbereich des Pressbandes 34 um die Mantelfläche der Saugwalze 32 festgelegt, wobei dieser Umschlingungsbereich durch den Abstand der beiden Umlenkwalzen 36, 38 festgelegt ist.

Im Anschluss an die Saugwalze 32 wird die Tissuebahn 22 zusammen mit dem Strukturband 18 zunächst über einen Saugkasten 40 und daraufhin durch einen an einem Trockenzylinder, nämlich einem Yankee-Zylinder 42 gebildeten Pressnip 44 geführt. Dabei liegt die Tissuebahn 22 in diesem Pressnip 44 zwischen dem Strukturband 18 und der glatten Oberfläche des Yankee-Zylinders 42. Der Pressnip 44 ist im vorliegenden Fall durch einen Schuhpressnip gebildet. Dem Yankee-Zylinder 42 ist zur Bildung des Pressnips 44 also eine Schuhpresseinheit, hier eine Schuhpresswalze 46 zugeordnet. Wie anhand der Figur 1 zu erkennen ist, kann dem Yankee-Zylinder 42 eine Haube 62 zugeordnet sein.

Dadurch, dass die Tissuebahn zwischen dem Strukturband 18 und dem dazu relativ glatten Formiersieb 20 gebildet wurde, weist nur die auf dem Strukturband 18 gebildete Seite der Tissuebahn 22 eine wellige Oberfläche auf. Demgegenüber ist die auf dem glatten Formiersieb 20 gebildete Oberfläche der Tissuebahn 22 relativ glatt. Mit dieser glatten Seite kommt die Tissuebahn 22 im Pressnip 44 nun in Kontakt mit der Oberfläche des Yankee-Zylinders 42. Die Tissuebahn 22 berührt den Yankee-Zylinder also mit einer relativ großen Fläche. Nachdem das durch den Pressnip 44 geführte Strukturband 18 beim vorliegenden Ausführungsbeispiel identisch ist mit dem Strukturband, auf dem die Tissuebahn 22 gebildet wurde, ist überdies sichergestellt, dass die voluminöseren Bereiche der Tissuebahn 22 auch in diesem Pressnip 44 praktisch nicht gepresst werden. Dagegen werden die weniger voluminösen Bereiche der Tissuebahn 22 gepresst, wodurch die Festigkeit der Tissuebahn 22 weiter erhöht wird.

Im Anschluss an den Pressnip 44 wird das Strukturband 18 von der Tissuebahn 22 getrennt, während die Tissuebahn 22 auf dem Yankee-Zylinder 42 bis zu einem Schaber 48 geführt wird, wodurch die Tissuebahn 22 gekreppt und vom Yankee-Zylinder 42 abgehoben wird.

Daraufhin wird die Tissuebahn 22 einem Kalander 64 und im Anschluss daran einer Aufroll- oder Abwickeleinrichtung 50 zugeführt, in der sie mit Hilfe einer Anpresswalze 52 zu einem Wickel 54 aufgewickelt wird.

Die Tissuebahn 22 wird also im Bereich des Pressnips 44 von dem Strukturband 18 auf die Oberfläche des Yankee-Zylinders 42 übertragen. Dabei wird die Oberfläche des Yankee-Zylinders 42 beispielsweise mittels des Schabers 48 laufend abgeschabt und mittels einer Beschichtungseinrichtung 56 anschließend wieder neu beschichtet, so dass in Pressnip 44 stets eine erneute Beschichtung vorliegt. Über einen weiteren Schaber 70 wird die Oberfläche des Yankee-Zylinders 42 gereinigt.

Der Kalander 64 umfasst einen zwischen zwei Hartwalzen 64', 64" gebildeten Kalandernip 66, durch den die Faserstoffbahn 22 hindurchgeführt wird. Die beiden Kalanderwalzen 66', 66" sind nicht beheizt. Sie sind jeweils durch eine Hartgusswalze gebildet und unbeschichtet.

Wie anhand der Figur 1 zu erkennen ist, umfasst der Kalander 64 nur diese beiden Hartwalzen 64', 64".

Die in dem Kalandernip 66 erzeugte Linienlast ist bevorzugt < 10 kN/m.

Im Anschluss an den Kalander 64 wird die Tissuebahn 22 der Aufwickeleinrichtung 50 zugeführt, die einen Wickelkern 68 und eine Anpresswalze 52 umfasst, die an den sich auf dem Wickelkern 68 bildenden Wickel 54 anlegbar bzw. anpressbar ist. Um das zuvor erreichte relativ hohe Volumen der Tissuebahn 22 aufrechtzuerhalten, wird die Linienkraft in dem Wickelspalt zwischen Anpresswalze 52 und Wickel 54 bevorzugt ≤ 0,2 kN/m gewählt.

Wie anhand der Figur 1 zu erkennen ist, ist beim vorliegenden Ausführungsbeispiel der Wickelkern 68 angetrieben.

Als Gasstrom, der in der Presszone 26 zunächst das Strukturband 18, dann die Tissuebahn 22 und schließlich das Stützband 28 durchströmt kann, insbesondere ein Luftstrom und/oder Dampfstrom erzeugt werden.

Alternativ oder zusätzlich zur Saugwalze 32 kann der Gasstrom zumindest teilweise auch mittels einer auf der Seite des permeablen Strukturbandes 18 angeordneten Überdruckhaube oder Dampfblaskastens 58 erzeugt werden.

Wie bereits erwähnt, kann als Strukturband 18 insbesondere ein dreidimensional strukturiertes Sieb, beispielsweise ein TAD-Sieb eingesetzt werden.

Als Stützband 28 kann, wie bereits erwähnt, insbesondere ein Entwässerungsband vorgesehen sein.

Die relativ vertieften und die relativ erhöhten Bereiche des Strukturbandes 18 sind bevorzugt so ausgebildet und relativ zueinander angeordnet, dass maximal 35 % und vorzugsweise maximal 25 % des Strukturbandes 18 im mit dem Yankee-Zylinder 42 gebildeten Pressnip 44 gepresst werden.

### Bezugszeichenliste

- 10: Vorrichtung
- 12: Stoffauflauf
- 14: Einlaufspalt
- 16: Formierwalze
- 18: Strukturband
- 20: Formiersieb
- 22: Tissuebahn
- 24: Umlenkwalze
- 26: Presszone
- 28: Stützband
- 30: Saugzone
- 34: Pressband
- 36: Umlenkwalze
- 38: Umlenkwalze
- 40: Saugkasten
- 42: Yankee-Zylinder
- 44: Pressnip
- 46: Schuhpresswalze
- 48: Schaber
- 50: Aufwickeleinrichtung
- 52: Anpresswalze
- 54: Wickel
- 56: Beschichtungseinrichtung
- 58: Überdruckhaube, Dampfblaskasten
- 62: Haube
- 64: Kalander
- 64': Kalanderwalze, Hartwalze
- 64": Kalanderwalze, Hartwalze
- 66: Kalandernip
- 68: Wickelkern
- 70: Schaber

## Patentansprüche

1. Vorrichtung (10) zur Herstellung einer Faserstoffbahn (22), insbesondere Tissuebahn, mit einer Presszone (26), durch die die Faserstoffbahn (22) zusammen mit einem umlaufenden permeablen strukturierten Band (18) und einem nicht strukturierten permeablen Stützband (28) zwischen Strukturband (18) und Stützband (28) liegend hindurchgeführt wird, Mitteln (30, 32) zur Erzeugung eines Gasstromes im Bereich der Presszone (26), der zunächst das Strukturband (18), dann die Faserstoffbahn (22) und schließlich das Stützband (28) durchströmt, und einem an einem Trockenzylinder (42) vorgesehenen Pressnip (44), durch den die Faserstoffbahn (22) zusammen mit dem Strukturband (18) zwischen Strukturband (18) und Trockenzylinder (42) liegend hindurchgeführt wird,
**dadurch gekennzeichnet,**
**dass** die Faserstoffbahn im Anschluss an den Trockenzylinder (42) durch einen Kalander (64) geführt und die in dem Kalandernip (66) erzeugte Linienlast < 10 kN/m ist.

2. Vorrichtung nach Anspruch 1,
**dadurch gekennzeichnet,**
**dass** der Kalander (64) einen zwischen zwei Hartwalzen (64', 64") gebildeten Kalandernip (66) umfasst, durch den die Faserstoffbahn (22) hindurchgeführt ist.

3. Vorrichtung nach Anspruch 2,
**dadurch gekennzeichnet,**
**dass** die beiden Kalanderwalzen (64', 64") nicht beheizt sind.

4. Vorrichtung nach Anspruch 2 oder 3,
**dadurch gekennzeichnet,**
**dass** die beiden Kalanderwalzen (64', 64") jeweils durch eine Hartgusswalze gebildet sind.

5. Vorrichtung nach einem der vorhergehenden Ansprüche,
**dadurch gekennzeichnet,**
**dass** die beiden Kalanderwalzen (64', 64") jeweils unbeschichtet sind.

6. Vorrichtung nach einem der vorhergehenden Ansprüche,
**dadurch gekennzeichnet,**
**dass** der Kalander (64) nur zwei Walzen (64', 64") umfasst.

7. Vorrichtung nach einem der vorhergehenden Ansprüche,
**dadurch gekennzeichnet,**
**dass** die Faserstoffbahn (22) im Anschluss an den Kalander (64) einer Aufwickeleinrichtung (50) zugeführt ist.

8. Vorrichtung nach Anspruch 7,
**dadurch gekennzeichnet,**
**dass** die Aufwickeleinrichtung (50) einen Wickelkern (68) und eine Anpresswalze (52) umfasst, die an den sich auf dem Wickelkern (68) bildenden Wickel (54) anlegbar ist.

9. Vorrichtung nach Anspruch 8,
**dadurch gekennzeichnet,**
**dass** die Linienkraft in dem Wickelspalt zwischen Anpresswalze (52) und Wickel (54) 0,2 kN/m ist.

10. Vorrichtung nach einem der vorhergehenden Ansprüche,
**dadurch gekennzeichnet,**
**dass** der Wickelkern (68) angetrieben ist.

11. Vorrichtung nach einem der vorhergehenden Ansprüche,
**dadurch gekennzeichnet,**
**dass** die Anpresswalze (52) angetrieben ist.

12. Vorrichtung nach einem der vorhergehenden Ansprüche,
**dadurch gekennzeichnet,**
**dass** die Faserstoffbahn (22) der Aufwickeleinrichtung (50) mittels eines Siebbandes zugeführt ist.

13. Vorrichtung nach einem der vorhergehenden Ansprüche,
**dadurch gekennzeichnet,**
**dass** die Faserstoffbahn (22) in einer Blattbildungszone auf dem Strukturband (22) gebildet wird.

14. Vorrichtung nach einem der vorhergehenden Ansprüche,
**dadurch gekennzeichnet,**
**dass** der Trockenzylinder durch einen Yankee-Zylinder (42) gebildet ist.

15. Vorrichtung nach einem der vorhergehenden Ansprüche,
**dadurch gekennzeichnet,**
**dass** die Presszone (26) auf der dem Stützband (28) benachbarten Seite durch eine zumindest im Wesentlichen glatte Oberfläche begrenzt ist.

16. Vorrichtung nach einem der vorhergehenden Ansprüche,
**dadurch gekennzeichnet,**
**dass** die die Presszone (26) auf der dem Stützband (28) benachbarten Seite begrenzende vorzugsweise glatte Oberfläche durch eine gekrümmte Oberfläche gebildet ist.

17. Vorrichtung nach Anspruch 16,
**dadurch gekennzeichnet,**
**dass** die die Presszone (26) auf der dem Stützband (28) benachbarten Seite begrenzende gekrümmte Oberfläche durch eine rotierende Walze (32) gebildet ist.

18. Vorrichtung nach einem der vorhergehenden Ansprüche,
**dadurch gekennzeichnet,**
**dass** Mittel (30, 32) zur Erzeugung eines Luftstromes und/oder Mittel zur Erzeugung eines Dampfstromes vorgesehen sind.

19. Vorrichtung nach einem der vorhergehenden Ansprüche,
**dadurch gekennzeichnet,**
**dass** die Mittel zur Erzeugung eines Gasstromes eine mit einer Saugzone (30) versehene rotierende Saugwalze (32) umfassen, die die Presszone (26) auf der dem Stützband (28) benachbarten Seite begrenzt.

20. Vorrichtung nach einem der Ansprüche 1 bis 18,
**dadurch gekennzeichnet,**
**dass** die Mittel zur Erzeugung eines Gasstromes einen ebenen oder gekrümmten Saugkasten umfassen, der die Presszone (26) auf der dem Stützband (28) benachbarten Seite begrenzt.

21. Vorrichtung nach einem der vorhergehenden Ansprüche,
**dadurch gekennzeichnet,**
**dass** die Mittel zur Erzeugung eines Gasstromes eine auf der Seite des permeablen Strukturbandes (18) angeordnete Überdruckhaube (58) umfassen.

22. Vorrichtung nach einem der vorhergehenden Ansprüche,
**dadurch gekennzeichnet,**
**dass** das Strukturband (18), die Faserstoffbahn (22) und das Stützband (28) mittels eines unter Spannung stehenden Pressbandes (34) gegen die vorzugsweise glatte Oberfläche pressbar sind.

23. Vorrichtung nach Anspruch 22,
**dadurch gekennzeichnet,**
**dass** die vorzugsweise glatte, gekrümmte Oberfläche durch eine rotierende Walze (32) gebildet ist.

24. Vorrichtung nach einem der vorhergehenden Ansprüche,
**dadurch gekennzeichnet,**
**dass** als Strukturband (18) ein strukturiertes Sieb vorgesehen ist.

25. Vorrichtung nach einem der vorhergehenden Ansprüche,
**dadurch gekennzeichnet,**
**dass** als Strukturband (18) ein TAD-Sieb vorgesehen ist.

26. Vorrichtung nach einem der vorhergehenden Ansprüche,
**dadurch gekennzeichnet,**
**dass** als Stützband (28) ein Entwässerungsband, insbesondere Filz, vorgesehen ist.

27. Vorrichtung nach einem der vorhergehenden Ansprüche,
**dadurch gekennzeichnet,**
**dass** die relativ vertieften und die relativ erhöhten Bereich des Strukturbandes (18) derart ausgebildet und relativ zueinander angeordnet sind, dass maximal 35 % und vorzugsweise maximal 25 % des Strukturbandes (18) im Pressnip (44) gepresst werden.

28. Vorrichtung nach einem der vorhergehenden Ansprüche,
**dadurch gekennzeichnet,**
**dass** der am Trockenzylinder (42) vorgesehene Pressnip (44) durch einen Schuhpressnip gebildet ist.

29. Vorrichtung nach einem der vorhergehenden Ansprüche,
**dadurch gekennzeichnet,**
**dass** die Faserstoffbahn (22) im Bereich des Pressnips (44) von dem Strukturband (18) auf die Oberfläche des Trockenzylinders (42) übertragen wird.

30. Verfahren zur Herstellung einer Tissuebahn (22), insbesondere Hygienepapierbahn, mit folgenden Schritten:
- Pressen der zwischen einem permeablen strukturierten Band (18) und einem nicht strukturierten permeablen Stützband (28) geführten Tissuebahn (22) und Erzeugen eines Gasstromes im Bereich der Presszone (26), der zunächst das Strukturband (18), dann die Faserstoffbahn (22) und schließlich das Stützband (28) durchströmt,
- nachfolgendes Trocknen der Tissuebahn (22) an einer beheizten Fläche und
- nachfolgend Kalandrieren der Tissuebahn (22),
**dadurch gekennzeichnet,**
**dass** in dem Kalandernip eine Linienkraft < 10 kN/m erzeugt wird.

## Claims

1. Device (10) for producing a fibrous web (22) and, in particular a web of tissue having a press zone (26) through which the fibrous web (22) together with an endless permeable structured band (18) and an unstructured permeable supporting band (28) is fed while lying between the structured band (18) and the supporting band (28), means (30, 32) to produce a gas flow in the region of the press zone (26), which gas flow flows first through the structured band (18), then the fibrous web (22) and finally the supporting band (28), and a press nip (44) provided on a drying cylinder (42) through which the fibrous web (22) together with the structured band (18) is fed while lying between the structured band (18) and the drying cylinder (42), **characterized in that** after this the fibrous web is led from the drying cylinder (42) through a calender (64) and the line load generated in the calender nip (66) is < 10 kN/m.

2. Device according to Claim 1,
**characterized in that** the calender (64) comprises a calender nip (66) formed between two hard rolls (64', 64") through which the fibrous web (22) is led.

3. Device according to Claim 2,
**characterized in that** neither of the two calender rolls (64', 64") is heated.

4. Device according to Claim 2 or 3,
**characterized in that** each of the two calender rolls (64', 64") comprises a chilled iron roll.

5. Device according to one of the preceding claims,
**characterized in that** neither of the two calender rolls (64', 64") is coated.

6. Device according to one of the preceding claims,
**characterized in that** the calender (64) comprises only two rolls (64', 64").

7. Device according to one of the preceding claims,
**characterized in that** subsequent to the calender (64) the fibrous web (22) is led to a reel-up unit (50).

8. Device according to Claim 7,
**characterized in that** the reel-up unit (50) comprises a winding core (68) and a pressure application roll (52) which can be positioned against the reel (54) building up on the winding core (68).

9. Device according to Claim 8,
**characterized in that** the line load in the winding gap between the pressure application roll (52) and the reel (54) is 0.2 kN/m.

10. Device according to one of the preceding claims,
**characterized in that** the winding core (68) is driven.

11. Device according to one of the preceding claims,
**characterized in that** the pressure application roll (52) is driven.

12. Device according to one of the preceding claims,
**characterized in that** the fibrous web (22) is led to the reel-up unit (50) by means of a fabric band.

13. Device according to one of the preceding claims,
**characterized in that** the fibrous web (22) is formed on the structured band (18) in a sheet forming zone.

14. Device according to one of the preceding claims,
**characterized in that** the drying cylinder takes the form of a Yankee cylinder (42).

15. Device according to one of the preceding claims,
**characterized in that** the press zone (26) on the side adjacent to the supporting band (28) is bounded by an at least essentially smooth surface.

16. Device according to one of the preceding claims,
**characterized in that** the press zone (26) on the preferably smooth surface bounding the side adjacent to the supporting band (28) is formed by a curved surface.

17. Device according to Claim 16,
**characterized in that** the press zone (26) on the curved surface bounding the side adjacent to the supporting band (28) is formed by a rotating roll (32).

18. Device according to one of the preceding claims,
**characterized in that** means (30,32) to produce an air flow and/or means to produce steam flow are provided.

19. Device according to one of the preceding claims, **characterized in that** the means to produce a gas flow comprise a rotating suction roll (32) which is provided with a suction zone (30) and bounds the press zone (26) on the side adjacent to the supporting band (28).

20. Device according to one of Claims 1 to 18,
**characterized in that** the means to produce a gas flow comprise a flat or curved suction box which bounds the press zone (26) on the side adjacent to the supporting band (28).

21. Device according to one of the preceding claims,
**characterized in that** the means to produce a gas flow comprise an over-pressure hood (58) arranged on the side of the permeable structured band (18).

22. Device according to one of the preceding claims,
**characterized in that** the structured band (18), the fibrous web (22) and the supporting band (28) can be pressed against the preferably smooth surface by means of a press band (34) under tension.

23. Device according to Claim 22,
**characterized in that** the preferably smooth, curved surface is formed by a rotating roll (32).

24. Device according to one of the preceding claims,
**characterized in that** a structured fabric is provided as the structured band (18).

25. Device according to one of the preceding claims,
**characterized in that** a TAD fabric (18) is provided as the structured band.

26. Device according to one of the preceding claims, **characterized in that** a dewatering band and, in particular, a felt is provided as the supporting band (28).

27. Device according to one of the preceding claims,
**characterized in that** the relatively depressed and relatively elevated areas of the structured band (18) are so formed and so arranged relative to one another that a maximum of 35% and, preferably, a maximum of 25% of the structured band (18) is pressed in the press nip (44).

28. Device according to one of the preceding claims,
**characterized in that** the press nip (44) provided on the drying cylinder (42) takes the form of a shoe press nip.

29. Device according to one of the preceding claims,
**characterized in that** the fibrous web (22) is transferred in the region of the press nip (44) from the structured band (18) to the surface of the drying cylinder (42).

30. Process for producing a web of tissue (22) and, in particular, a web of hygienic tissue in the following stages:
- pressing the web of tissue (22) led between a permeable structured band (18) and an unstructured permeable supporting band (28) and producing a gas flow in the region of the press zone (26), which gas flow flows first through the structured band (18), then the fibrous web (22) and finally the supporting band (28),
- subsequent drying of the web of tissue (22) on a heated surface and
- subsequent calendering of the web of tissue (22),
**characterized in that** a line force of < 10 kN/m is generated in the calender nip.

## Revendications

1. Dispositif (10) pour la fabrication d'une nappe fibreuse (22), notamment d'une nappe de papier tissu, comprenant une zone de pressage (26) à travers laquelle la nappe fibreuse (22), conjointement avec une bande structurée perméable sans fin (18) et une bande de support perméable non structurée (28) est guidée à plat entre la bande structurée (18) et la bande de support (28), des moyens (30, 32) pour produire un flux gazeux dans la région de la zone de pressage (26), lequel flux gazeux s'écoule d'abord à travers la bande structurée (18), puis à travers la nappe fibreuse (22) et finalement à travers la bande de support (28), et un pinçage de contact (44) prévu au niveau d'un cylindre de séchage (42), à travers lequel la nappe fibreuse (22), conjointement avec la bande structurée (18), est guidée à plat à travers la bande structurée (18) et le cylindre de séchage (42),
**caractérisé en ce que**
la nappe fibreuse est guidée à la suite du cylindre de séchage (42) à travers une calandre (64) et la charge linéaire produite dans le pinçage de la calandre (66) est < 10 kN/m.

2. Dispositif selon la revendication 1,
**caractérisé en ce que**
la calandre (64) comprend un pinçage de calandre (66) formé entre deux rouleaux durs (64', 64"), à travers lequel est guidée la nappe fibreuse (22).

3. Dispositif selon la revendication 2,
**caractérisé en ce que**
les deux rouleaux de calandre (64', 64") ne sont pas chauffés.

4. Dispositif selon la revendication 2 ou 3,
**caractérisé en ce que**
les deux rouleaux de calandre (64', 64") sont chacun formés par un rouleau en fonte dure.

5. Dispositif selon l'une quelconque des revendications précédentes,
**caractérisé en ce que**
les deux rouleaux de calandre (64', 64") sont chacun non revêtus.

6. Dispositif selon l'une quelconque des revendications précédentes,
**caractérisé en ce que** la calandre (64) ne comprend que deux rouleaux (64', 64").

7. Dispositif selon l'une quelconque des revendications précédentes,
**caractérisé en ce que**
la nappe fibreuse (22) est acheminée à la suite de la calandre (64) à un dispositif d'enroulement (50).

8. Dispositif selon la revendication 7,
**caractérisé en ce que**
le dispositif d'enroulement (50) comprend un mandrin d'enroulement (68) et un rouleau de pressage (52) qui peut être appliqué contre le moyeu (54) formant le mandrin d'enroulement (68).

9. Dispositif selon la revendication 8,
**caractérisé en ce que**
la force linéaire dans la fente d'enroulement entre le rouleau de pressage (52) et le moyeu (54) est de 0,2 kN/m.

10. Dispositif selon l'une quelconque des revendications précédentes,
**caractérisé en ce que**
le mandrin d'enroulement (68) est entraîné.

11. Dispositif selon l'une quelconque des revendications précédentes,
**caractérisé en ce que**
le rouleau de pressage (52) est entraîné.

12. Dispositif selon l'une quelconque des revendications précédentes,
**caractérisé en ce que** la nappe fibreuse (22) est acheminée au dispositif d'enroulement (50) au moyen d'un tamis à bande.

13. Dispositif selon l'une quelconque des revendications précédentes,
**caractérisé en ce que**
la nappe fibreuse (22) est formée dans une zone de formation de feuille sur la bande structurée (18).

14. Dispositif selon l'une quelconque des revendications précédentes,
**caractérisé en ce que**
le cylindre de séchage est formé par un cylindre Yankee (42).

15. Dispositif selon l'une quelconque des revendications précédentes,
**caractérisé en ce que**
la zone de pressage (26) du côté adjacent à la bande de support (28) est limitée par une surface au moins sensiblement lisse.

16. Dispositif selon l'une quelconque des revendications précédentes,
**caractérisé en ce que**
la surface de préférence lisse limitant la zone de pressage (26) du côté adjacent à la bande de support (28) est formée par une surface courbe.

17. Dispositif selon la revendication 16,
**caractérisé en ce que**
la surface courbe limitant la zone de pressage (26) du côté adjacent à la bande de support (28) est formée par un rouleau rotatif (32).

18. Dispositif selon l'une quelconque des revendications précédentes,
**caractérisé en ce que**
des moyens (30, 32) sont prévus pour produire un flux d'air et/ou des moyens sont prévus pour produire un flux de vapeur.

19. Dispositif selon l'une quelconque des revendications précédentes,
**caractérisé en ce que**
les moyens pour produire un flux de gaz comprennent un rouleau aspirant rotatif (32) pourvu d'une zone d'aspiration (30), lequel rouleau limite la zone de pressage (26) du côté adjacent à la bande de support (28).

20. Dispositif selon l'une quelconque des revendications 1 à 18,
**caractérisé en ce que** les moyens pour produire un flux de gaz comprennent une caisse aspirante plane ou courbe, qui limite la zone de pressage (26) du côté adjacent à la bande de support (28).

21. Dispositif selon l'une quelconque des revendications précédentes,
**caractérisé en ce que**
les moyens pour produire un flux de gaz comprennent un capot à surpression (58) disposé du côté de la bande structurée (18) perméable.

22. Dispositif selon l'une quelconque des revendications précédentes,
**caractérisé en ce que**
la bande structurée (18), la nappe fibreuse (22) et la bande de support (28) peuvent être pressées au moyen d'une bande de pressage (34) soumise à une tension contre la surface de préférence lisse.

23. Dispositif selon la revendication 22,
**caractérisé en ce que**
la surface courbe de préférence lisse est formée par un rouleau rotatif (32).

24. Dispositif selon l'une quelconque des revendications précédentes,
**caractérisé en ce que**
l'on prévoit comme bande structurée (18) un tamis structuré.

25. Dispositif selon l'une quelconque des revendications précédentes,
**caractérisé en ce que**
l'on prévoit comme bande structurée (18) un tamis TAD (à séchage par traversée d'air).

26. Dispositif selon l'une quelconque des revendications précédentes,
**caractérisé en ce que**
l'on prévoit comme bande de support (28) une bande d'égouttage, notamment un feutre.

27. Dispositif selon l'une quelconque des revendications précédentes,
**caractérisé en ce que**
la région relativement renfoncée et la région relativement rehaussée de la bande structurée (18) sont réalisées et disposées l'une par rapport à l'autre de telle sorte qu'au maximum 35% et de préférence au maximum 25% de la bande structurée (18) soient pressés dans le pinçage de contact (44).

28. Dispositif selon l'une quelconque des revendications précédentes,
**caractérisé en ce que**
le pinçage de contact (44) prévu sur le cylindre de séchage (42) est formé par un pinçage de contact à sabot.

29. Dispositif selon l'une quelconque des revendications précédentes,
**caractérisé en ce que**
la nappe fibreuse (22) dans la région du pinçage de contact (44) est transférée par la bande structurée (18) à la surface du cylindre de séchage (42).

30. Procédé pour la fabrication d'une nappe fibreuse (22), notamment d'une nappe de papier hygiénique, comprenant les étapes suivantes :
- pressage de la nappe de papier tissu (22) guidée entre une bande structurée perméable (18) et une bande de support (28) perméable non structurée et production d'un flux gazeux dans la région de la zone de pressage (26), lequel flux gazeux s'écoule d'abord à travers la bande structurée (18), puis à travers la nappe fibreuse (22) et enfin à travers la bande de support (28),
- séchage subséquent de la nappe de papier tissu (22) sur une surface chauffée, et
- calandrage subséquent de la nappe de papier tissu (22),
**caractérisé en ce**
**qu'**une force linéaire < 10 kN/m est produite dans le pinçage de la calandre.
